# EUROPÄISCHE PATENTSCHRIFT

(11) **EP 0 212 613 B1**
(45) Veröffentlichungstag und Bekanntmachung des Hinweises auf die Patenterteilung: **02.01.1991**
(21) Anmeldenummer: 86111413.0
(22) Anmeldetag: 18.08.1986
(51) Int. Cl.: B08B 11/04

(54) **Glastafelwaschmaschine**
Glass plate cleaning device
Dispositif de nettoyage de tables de verre

(30) Priorität: 28.08.1985 DE 8524540 U
(43) Veröffentlichungstag der Anmeldung: 04.03.1987
(73) Patentinhaber: Lenhardt, Karl, D-75242 Neuhausen (DE)
(72) Erfinder: Lenhardt, Karl, D-75242 Neuhausen (DE)
(74) Vertreter: Twelmeier, Ulrich, Dipl.Phys.

(56) Entgegenhaltungen:
- DE-A- 2 259 395
- US-A- 2 218 913
- US-A- 3 093 852
- US-A- 3 497 897

## Beschreibung

Die Erfindung geht aus von einer Glastafelwaschmaschine mit den im Oberbegriff des Anspruchs 1 angegebenen Merkmalen. Eine solche Glastafelwaschmaschine ist aus der DE-A-2259395 bekannt. Die Glastafeln werden in einer solchen Waschmaschine im Durchlauf gewaschen und anschließend getrocknet. Glastafelwaschmaschinen sind zu diesem Zweck mit zwei Reihen von Bürstwalzen ausgerüstet, von denen die eine Reihe auf die eine Großfläche und die andere Reihe auf die andere Großfläche der Glastafeln einwirkt. Ein weiterer notwendiger Bestandteil der Glastafelwaschmaschine ist ein Waagerechtförderer, welcher die Glastafeln liegend oder - wie in der DE-A-2259395 - stehend in waagerechter Richtung durch die Maschine fördert. Dabei werden die Glastafeln über eine ihrer beiden Großflächen abgestützt; bei den dazu verwendeten Stützelementen handelt es sich um angetriebene Rollen oder Walzen mit quer zur Laufrichtung des Waagerechtförderers angeordneten Achsen und sie definieren mit ihrer Lauffläche gemeinsam eine Ebene, die nachfolgend als Glastafellaufebene bezeichnet wird; es ist jene Ebene, in welcher die Glastafeln mit ihrer Großfläche, an welcher die Rollen angreifen, liegen. Die Glastafellaufebene ist eine durch die Stützrollen beziehungsweise -walzen fest vorgegebene Ebene in der Glastafelwaschmaschine. Die Bürstwalzen, die auf die in der Glastafellaufebene liegende Großfläche der Glastafeln einwirken, können deshalb ortsfest angeordnet sein. Die auf der gegenüberliegenden Seite der Glastafellaufebene angeordneten Bürstwalzen und Antriebswalzen sind hingegen exzentrisch schwenkbar gelagert und dadurch in ihrem Abstand von der Glastafellaufebene jeweils einzeln veränderbar, um in der Waschmaschine unterschiedlich dicke Glastafeln waschen zu können. Dabei ist jede der verstellbaren Antriebswalzenmit der ihr folgenden Bürstwalze über Lenker verbunden, sodaß die Verstellung einer Antriebswalze automatisch die Verstellung der ihr folgenden Bürstwalze nach sich zieht. Die Rückstellung der Walzen erfolgt durch Federn.

Moderne Isolierglas-Zusammenbaulinien sind so aufgebaut, daß sie die Glastafeln in annähernd senkrechter Lage stehend be- und verarbeiten. Demgemäß haben auch die Glastafelwaschmaschinen, die in solchen modernen Zusammenbaulinien verwendet werden, eine annähernd lotrecht verlaufende Glastafellaufebene.

Die Bürstwalzen sind in den Glastafelwaschmaschinen üblicherweise paarweise angeordnet, d.h., jeder Bürstwalze auf der einen Seite der Glastafellaufebene liegt eine Bürstwalze auf der anderen Seite der Glastafellaufebene gegenüber. Wie der Antrieb der Bürstwalzen bei der aus der DE-A-2259395 erfolgt, ist nicht offenbart, bei praktisch ausgeführten Glastafelwaschmaschinen erfolgt ihr Antrieb getrennt vom Antrieb des Waagerechtförderers, wobei alle Bürstwalzen durch einen gemeinsamen Motor angetrieben werden und zu diesem Zweck durch Getriebeelemente miteinander verbunden sind; insbesondere sind die einander gegenüberliegenden Bürstwalzen durch ineinandergreifende Zahnräder miteinander gekuppelt. Bei einer Waschmaschine für Metallbänder ist es aus der US-A-2,218,913 bereits bekannt, Bürstwalzen einzeln anzutreiben.

Nachteilig bei der aus der DE-A-2259395 bekannten Waschmaschine ist, daß die Glastafeln selbst mit Hilfe ihres Förderantriebs die Antriebswalzen und mit ihnen die Bürstwalzen gegen Federkraft auseinanderdrücken müssen. Das wird umso schwerer, je dicker die Glastafeln werden und ab einer bestimmten Glastafeldicke laufen die Glastafeln nur noch gegen die Antriebswalzen, ohne in ihren Förderspalt eingezogen zu werden. Eine automatische Verstellung des Bürstwalzenabstandes ist deshalb nur in einem verhältnismäßig kleinen, etwa 10 mm betragenden Verstellbereich zuverlässig möglich. Ein weiterer Nachteil liegt darin, daß der Abstand der Bürstwalzen bereits dann durch Federkraft automatisch verringert wird, wenn die Glastafel den Eingriffsbereich eines Antriebswalzenpaares, aber noch nicht den Eingriffsbereich des damit gekoppelten, nachfolgenden Bürstwalzenpaares verlassen hat, wodurch der Verschleiß der Bürstwalzen bei verminderter Reinigungswirkung ansteigt. Außerdem muß die Kraft für das Auseinanderdrücken der Antriebs- und Bürstwalzen vom Förderantrieb erbracht werden, was eine erhöhte Antriebsleistung erfordert, zumal dann, wenn für das Verstellen der Bürstwalzen ohnehin ein verhältnismäßig großer Kraftaufwand erforderlich ist, weil die Bürstwalzen auf der einen Seite der Glastafellaufebene durch ineinandergreifende Getriebeelemente verbunden sind und diese Getriebeverbindung durch die Verstellung nicht aufgehoben werden darf, was letztendlich dazu beiträgt, daß die bekannten Waschmaschinen nur begrenzt anpassungsfähig sind.

Der Erfindung liegt die Aufgabe zugrunde, eine Glastafelwaschmaschine der eingangs genannten Art dahingehend zu verbessern, daß der Abstand ihrer Bürstwalzen leicht und in der Weise veränderbar ist, daß in dichter Folge Glastafeln mit großen Dickenunterschieden im Durchlauf gewaschen werden können.

Diese Aufgabe wird gelöst durch eine Glastafelwaschmaschine mit den im Anspruch 1 angegebenen Merkmalen. Vorteilhafte Weiterbildungen der Erfindung sind Gegenstand der Unteransprüche.

Dadurch, daß bei der erfindungsgemäßen Glastafelwaschmaschine die auf der einen Seite der Glastafellaufebene angeordneten Bürstwalzen einzeln antreibbar sind, bestehen zwischen diesen und den übrigen Bürstwalzen keine Getriebeverbindungen, die bei einer Verstellung der Bürstwalzen bestehen bleiben müssen; der dadurch bei bekannten Waschmaschinen bedingte erhöhte Kraftaufwand beim Verstellen tritt bei der erfindungsgemäßen Glastafelwaschmaschine nicht auf, hier lassen sich die Bürstwalzen vielmehr mit geringem Kraftaufwand auch über größere Strecken einzeln verstellen.

Um die auf derselben Seite der Glastafellaufebene wie die verstellbaren Bürstwalzen liegenden, zum Abstützen und Antreiben der Glastafeln dienenden Wellen verstellen zu können, sind diese erfindungsgemäß mit ihnen benachbarten Bürstwalzen in gemeinsamen Lagerblökken gelagert, sodaß mit der Verstellung einer Bürstwalze auch die im selben Lagerblockgela- gerte(n) Welle(n) automatisch mit verstellt wird bzw. werden. Die Verstellung der Lagerblöcke erfolgt durch Verschieben parallel zu sich selbst, weil dadurch die gemeinsame Flucht der Bürstwalzen und Wellen mit den Antriebsrollen darauf, welche parallel zur Glastafelebene verlaufen muß, stets parallel zur Glastafellaufebene bleibt.

Dadurch wird erreicht, daß in der Waschmaschine Glastafeln in allen praktisch vorkommenden Dicken (in der Praxis kommen Dicken bis zu 80 mm vor) in dichter Folge im Durchlauf gewaschen werden können.

Das Verstellen der Bürstwalzen kann durch elektrische Stellmotoren oder durch pneumatische oder hydraulische Kolben-Zylinder-Einheiten erfolgen, die ihre Steuerbefehle zweckmäßigerweise von Sensoren erhalten, die den Zeitpunkt des Einlaufens der Glastafeln und ihre Länge feststellen und melden.

Vorzugsweise sind nicht nur die auf der einen Seite der Glastafellaufebene angeordneten Bürstwalzen einzeln antreibbar, sondern alle Bürstwalzen, sodaß keinerlei Getriebeelemente zum Verbinden von Bürstwalzen untereinander mehr erforderlich sind. Außerdem bietet das die Möglichkeit, die Drehrichtung und die Drehgeschwindigkeit der Bürstwalzen individuell wählen zu können.

Der Antrieb der Bürstwalzen erfolgt zweckmäßig durch Elektromotoren. Grundsätzlich könnten die den verstellbaren Bürstwalzen zugeordneten Elektromotoren die Verstellbewegung der Bürstwalzen mitmachen. Vorzugsweise werden die Motoren jedoch gestellfest angeordnet und ihre angetriebene Welle mit der zugeordneten Bürstwalze mittels einer Kardanwelle verbunden.

Zwei bevorzugte Ausführungsbeispiele von Glastafelwaschmaschinen mit annähernd lotrechter Glastafellaufebene sind in den beigefügten Zeichnungen schematisch dargestellt und werden nachstehend beschrieben.
Figur 1 zeigt für das erste Ausführungsbeispiel die Anordnung der Bürstwalzen und Antriebswellen in der Waschmaschine von der Vorderseite aus gesehen,
Figur 2 zeigt den Querschnitt 11-11 durch die in Figur 1 dargestellte Anordnung,
Figur 3 zeigt für das zweite Ausführungsbeispiel in vergrößertem Maßstab eine Darstellung ähnlich wie in Figur 2, jedoch mit zwei unterschiedlich dicken Glastafeln in der Waschmaschine, und
Figur 4 zeigt als Detail in einer Darstellung wie in Figur 3 die Art der Verstellbarkeit der Bürstwalzen, die auf der Vorderseite der Glastafellaufebene liegen.

Die Figuren 1 und 2 zeigen in einer Waschmaschine die Anordnung von zwei Reihen von Wellen 1 und 1a parallel zueinander und mit annähernd lotrechten, ein wenig nach hinten geneigten Achsen. Die Wellen 1 und 1a tragen über ihre Länge verteilt einige Rollen 2 bzw. 2a, welche drehfest auf den Wellen 1 bzw. 1a angebracht sind. Im dargestellten Beispiel trägt jede Welle 1, 1a vier solcher Rollen 2 bzw. 2a. Die Laufflächen der Rollen 2a der hinteren Wellen sind so angeordnet, dass sie auf ihrer Vorderseite eine gemeinsame Tangentialebene 6 haben, welche hier als Glastafellaufebene bezeichnet wird. Glastafeln 5, welche durch die Waschmaschine geführt werden, lehnen sich mit ihrer hinteren Großfläche, welche mit der Glastafellaufebene 6 zusammenfällt, gegen die hinteren Rollen 2a an. Mit ihrem unteren Rand stehen die Glastafeln 5 auf einer waagerechten Zeile von Rollen 4, deren Drehachsen senkrecht zur Glastafellaufebene 6 verlaufen. Von den vor der Glastafellaufebene 6 angeordneten Rollen 2 liegt eine jede einer entsprechenden Rolle 2a aus der hinter der Glastafellaufebene liegenden Gruppe von Rollen gegenüber, d.h., die Wellen 1 und 1a sowie die Rollen 2 und 2a bilden jeweils Paare aus vor und hinter der Glastafellaufebene 6 liegenden Elementen.

Die Wellen 1 und 1a sowie die Rollen 4 sind untereinander synchron antreibbar; sie bilden gemeinsam einen Waagerechtförderer, durch welchen die Glastafeln 5 durch die Waschmaschine gefördert werden.

Zum Reinigen der Glastafeln 5 ist die Waschmaschine mit vier Paaren 8 und 8a, 9 und 9a, 10 und 10a, 11 und 11 von Bürstwalzen ausgerüstet, deren Achsen zu den Wellen 1 und 1a parallel verlaufen, Vier Bürstwalzen 8a, 9a, 10a und 11a sind hinter der Glastafellaufebene 6 angeordnet und die übrigen vier Bürstwalzen 8 bis 11 davor. Im Beispiel gemäß Fig. 1 und Fig. 2 sind die Bürstwalzenpaare und die Wellenpaare 1, 1a in Laufrichtung 7 abwechselnd aufeinanderfolgend angeordnet. Die Zahl von vier Bürstwalzenpaaren ist eine bevorzugte Wahl, grundsätzlich kann die Waschmaschine auch mehr oder weniger Bürstwalzenpaare aufweisen. Entsprechendes gilt für die Anzahl der Wellen 1 und 1a. So ist im abgewandelten Beispiel gemäß Fig. 3 und Fig. 4 jede Bürstwalze von zwei Wellen 1 und 1a flankiert.

Die Bürstwalzen 8 bis 11 und 8a bis 11 sind getrennt von den Wellen 1 und 1a und getrennt von den Rollen 4 einzeln durch Motoren 19 antreibbar, welche gestellfest oberhalb der Bürstwalzen angeordnet sind. Das Gestell der Waschmaschine ist, da es nicht Teil der Erfindungist und für das Verständnis nicht wesentlich ist, nicht im Detail dargestellt. Zumindestens die vor der Glastafellaufebene 6 angeordneten Bürstwalzen 8 bis 11 sind durch Kardanwellen 20 mit den angetriebenen Wellen 21 des ihnen zugehörigen Motors 19 verbunden, um den Abstand dieser Bürstwalzen 8 bis 11 von der Glastafellaufebene 6 problemlos vornehmen zu können. Die hinteren Bürstwalzen 8a bis 11 müssen nicht verstellbar gelagert sein, da die Glastafellaufebene 6 bei wechselnden Glastafeldicken ihre Lage nicht ändert; deshalb müssen auch die hinteren Bürstwalzen 8a bis 11 nicht über Kardanwellen oder ähnliches mit ihren Motoren verbunden sein.

Die Art der Lagerung der Wellen 1 und 1 a sowie der Bürstwalzen 8 bis 11 und 8a bis 11 ist etwas eingehender im Ausführungsbeispiel gemäß Fig. 3 dargestellt und kann in entsprechender Weise auch für das Ausführungsbeispiel in Fig. 1 und Fig. 2 übernommen werden. Wegen der Ähnlichkeit der beiden Ausführungsbeispiele sind gleiche oder einander entsprechende Bauteile mit übereinstimmenden Bezugszahlen bezeichnet. Das zweite Ausführungsbeispiel unterscheidet sich vom ersten Ausführungsbeispiel im wesentlichen nur darin, dass einer jeden Bürstwalze 8 bis 11 bzw. 8a bis 11a nicht nur eine, sondern je zwei Wellen 1 bzw. 1a zugeordnet sind.

Die Wellen 1 und 1a sind oben und unten in Lagern 3, die oberen und unteren Walzenzapfen 12 der Bürstwalzen in Lagern 13 gelagert. Die Lager der hinter der Glastafellaufebene 6 angeordneten Wellen 1a und Bürstwalzen 8a bis 11a können gemeinsam in einem oberen und einem unteren gestellfesten Lagerblock 14 angeordnet sein, wohingegen die vor der Glastafellaufebene 6 angeordneten Bürstwalzen 8 bis 11 oben und unten einzeln in getrennten Lagerblöcken 15, 16, 17 und 18 angeordnet sind, welche quer zur Glastafellaufebene verschiebbar sind. Im Beispiel gemäß Fig. 3 und Fig. 4 sind beiden Wellen 1, welche einer jeden der vorderen Bürstwalzen 8 bis 11 zugeordnet sind, in demselben Lagerblock 15 bzw. 16 bzw. 17 bzw. 18 wie diese gelagert und deshalb gemeinsam mit dieser verschiebbar. Die Verschiebung der Lagerblöcke 15 bis 18 erfolgt parallel zu sich selbst, beispielsweise dadurch, dass zwei zueinander parallel angeordnete Lenker 23 verschwenkt werden, welche mit ihrem einen Ende am jeweiligen Lagerblock, beispielsweise am Lagerblock 15, und mit ihrem anderen Ende an einem gestellfesten Träger 22 verschwenkbar gelagert sind (Fig. 4).

Überträgt man die in den Figuren 3 und 4 dargestellte Art der Lagerung der Bürstwalzen 8 bis 11 und 8a bis 11 sowie der Wellen 1 und 1a a auf das erste Ausführungsbeispiel, dann trägt im ersten Ausführungsbeispiel jeder der Lagerblöcke 15,16,17 und 18 ausser seiner Bürstwalze 8,9,10 oder 11 nur eine Welle 1.

Die Darstellung in der Fig. 3 zeigt, dass Glastafeln 5 und 5' mit unterschiedlicher Dicke dicht aufeinanderfolgend die Waschmaschine durchlaufen können. Da die Lagerblöcke 15, 16, 17 und 18 einzeln querverschieblich angeordnet sind, können sie aufeinanderfolgend ihren Abstand von der Glastafellaufebene 6 vergrößern, sobald die Glastafel 5 aus dem Einwirkungsbereich des jeweiligen Bürstwalzenpaares 8, 8a bzw. 9, 9a bzw. 10, 10a bzw. 11, 11a herausgewandert ist. Folgt auf eine dickere Glastafel eine dünnere, dann können die Lagerblöcke 15 bis 18 natürlich erst dann der Glastafellaufebene 6 angenähert werden, wenn die dickere Glastafel im betreffenden Lagerblock nicht nur den Einwirkungsbereich des jeweiligen Bürstwalzenpaares verlassen hat, sondern auch den Bereich der zugeordneten Rollenpaare 2 und 2a.

Anhand des einlaufseitigen Lagerblocks 15 ist in Fig. 3 noch der maximale Verschiebebereich der Lagerblöcke (nicht maßstäblich) angedeutet. In einer erfindungsgemäßen Waschmaschine können die dicksten und dünnsten in der Praxis vorkommenden Glastafeln unmittelbar hintereinander im Durchlauf gewaschen werden. Glastafeln, die dicker sind als 80 mm, kommen praktisch nicht vor.

Dadurch, dass bei der erfindungsgemäßen Waschmaschine die Bürstwalzen einzeln antreibbar sind, hat man die vorteilhafte Möglichkeit, den Drehsinn und die Drehgeschwindigkeit der Bürstwalzen 8 bis 11 und 8a bis 11 unabhängig voneinander zu wählen. Fig. 2 zeigt die Wahl eines Drehsinnes, bei welcher die beiden Bürstwalzen 8,8a bzw. 9,9a bzw. 10, 10a bzw. 11,11 a in einem jeden Bürstwalzenpaar gegensinnig angetrieben sind und in welchem auch in Laufrichtung 7 benachbarte Bürstwalzen gegensinnig angetrieben sind. Letzteres ist bei bekannten Glastafelwaschmaschinen nicht der Fall und hat den Vorteil, dass eine intensivere Reinigung der Glastafeln erreicht wird. Eine andere Möglichkeit des Antriebes zeigt die Fig. 3: Dort sind die in Laufrichtung 7 benachbarten Bürstwalzen jeweils wieder gegensinnig angetrieben, was den Vorteil der gründlichen Reinigung der Glastafeln hat. Innerhalb eines Bürstwalzenpaares 8, 8a bzw. 9, 9a bzw. 10, 10a bzw. 11, 11a sind die Bürstwalzen jedoch nicht gegensinnig, sondern gleichsinnig angetrieben; letzteres ist bei bekannten Glasplattenwaschmaschinen nicht der Fall und hat den Vorteil, dass die verzögernde und die beschleunigende Einwirkung der Bürstwalzen auf die Glastafel 5 sich innerhalb eines jeden Bürstwalzenpaares aufheben.

## Patentansprüche

1. Glastafelwaschmaschine mit einem Waagerechtförderer (2, 2a, 4), welcher zum Abstützen der Glastafeln (5) über eine ihrer beiden Großflächen beim Durchlauf durch die Waschmaschine Stützelemente (2a) hat, die eine Glastafellaufebene (6) definieren,
mit beidseits der Glastafellaufebene (6) angeordneten, antreibbaren Bürstwalzen (8 bis 11, 8a bis 11 a), deren Achsen quer zur Laufrichtung (7) des Waagerechtförderers (2, 2a, 4) verlaufen, wobei der Abstand der Bürstwalzen (8, 9, 10, 11), welche vor bzw. oberhalb der Glastafellaufebene (6) gelagert sind, von der Glastafellaufebene (6) einzeln veränderbar ist, und
wobei parallel zu den Bürstwalzen (8 bis 11, 8a bis 11a) untereinander synchron antreibbare Wellen (1, 1a) mit drehfest auf ihnen angeordneten Rollen (2, 2a) für den Glastafelvorschub vorgesehen sind,
dadurch gekennzeichnet, daß die in veränderbarem Abstand zur Glastafellaufebene (6) angeordneten Bürstwalzen (8, 9, 10, 11) einzeln antreibbar und mit ihren Walzenzapfen (12) in getrennten Lagerblöcken (15 bis 18) gelagert sind, in denen auch die auf derselben Seite der Glastafellaufebene (6) angeordneten Wellen (1) gelagert sind, und
daß diese Lagerblöcke (15 bis 18) parallel zu sich selbst verschiebbar und dadurch in ihrem Abstand von der Glastafellaufebene (6) veränderbar sind.

2. Glastafelwaschmaschine nach Anspruch 1, dadurch gekennzeichnet, daß alle Bürstwalzen (8 bis 11, 8a bis 11a) getrennt voneinander antreibbar sind.

3. Glastafelwaschmaschine nach Anspruch 1 oder 2, dadurch gekennzeichnet, daß die in veränderbarem Abstand von der Glastafellaufebene (6) angeordneten Bürstwalzen (8 bis 11) mittels einer Kardanwelle (20) mit der angetriebenen Welle (21) je eines ihnen zugeordneten Motors (19) verbunden sind.

4. Glastafelwaschmaschine nach einem der vorstehenden Ansprüche, dadurch gekennzeichnet, daß die Glastafellaufebene (6) annähernd lotrecht verläuft.

5. Glastafelwaschmaschine nach Anspruch 3 und 4, dadurch gekennzeichnet, daß die Motoren (19) oberhalb der Bürstwalzen (19) angeordnet sind.

## Revendications

1. Machine de lavage de plaques de verre comprenant un transporteur horizontal (2, 2a, 4), qui comporte des éléments d'appui (2a) pour soutenir les plaques de verre (5) sur l'une de leurs deux faces principales lors du passage à travers la machine de lavage, définissant un plan de circulation (6) des plaques de verre,
comprenant des brosses cylindriques (8 à 11, 8a à 11 a) pouvant être entraînées, disposées de part et d'autre du plan de circulation (6), dont les axes s'étendent transversalement à la direction d'avance (7) du transporteur horizontal (2, 2a, 4), la distance entre les brosses cylindriques (8,9,10, 11), montées devant le plan de circulation (6) ou au-dessus de celui-ci, et le plan de circulation (6) pouvant être modifiée individuellement, et
des arbres (1, 1a), sur lesquels des rouleaux (2, 2a) sont disposés solidaires en rotation pour l'avance des plaques de verre, pouvant être entraînés de façon synchrone les uns par rapport aux autres, parallèlement aux brosses cylindriques (8 à 11, 8a à 11a),
caractérisée en ce que les brosses cylindriques (8,9,10,11) disposées à distance variable du plan de circulation (6) peuvent être entraînées individuellement et sont montées par leurs tourillons (12) dans des blocs de support séparés (15 à 18) dans lesquels sont également montés les arbres (1) disposés du même côté du plan de circulation (6), et
en ce que ces blocs de support (15 à 18) sont mobiles parallèlement à eux-mêmes pour faire varier leur distance au plan de circulation (6).

2. Machine selon la revendication 1, caractérisée en ce que toutes les brosses cylindriques (8 à 11, 8a à 11a) peuvent être entraînées séparément les unes des autres.

3. Machine selon l'une des revendications 1 et 2, caractérisée en ce que les brosses cylindriques (8 à 11) disposées à distance variable du plan de circulation (6) des plaques de verre sont reliées respectivement aux arbres de sortie (21) de moteurs (19) qui leur sont respectivement associés, au moyen d'arbres à cardan (20).

4. Machine selon l'une des revendications précédentes, caractérisée en ce que le plan de circulation (6) des plaques de verre s'étend à peu près verticalement.

5. Machine selon les revendications 3 et 4, caractérisée en ce que les moteurs (19) sont disposés au-dessus des brosses cylindriques (19).

## Claims

1. A glass plate washing machine having a horizontal conveyor (2, 2a, 4) which comprises supporting elements (2a), which define a glass plate travel plane (6), to support the glass plates over one of their two large surfaces during passage through the washing machine,
having brush rollers (8 to 11, 8a to 11a) which are disposed at each side of the glass plate travel plane (6) and which can be driven and the axes of which extend transversely to the direction of travel (7) of the horizontal conveyor (2, 2a, 4), the spacing of the brush rollers (8, 9, 10,11) which are mounted in front of or above the glass plate travel plane (6), resp., from the glass plate travel plane (6) being adjustable individually, and
in which shafts (1, 1a) which are oriented parallel to the brush rollers (8 to 11,8ato 11 a) and which are driven in synchronism with one another, are provided with bearing rollers (2, 2a) thereon for rotation therewith but not relative thereto for advance of the glass plates,
characterized in that the brush rollers (8, 9, 10, 11), which are disposed in variable spacing from the glass plate travel plane (6), can be driven individually and are mounted with their roller journals (12) in separate bearing blocks (15 to 18) in which the shafts (1) disposed at the same side of the glass plate travel plane (6) are also mounted, and
that said bearing blocks (15 to 18) are displaceable in parallel to themselves and that as a result thereof their spacing from said glass plate travel plane (6) is adjustable.

2. A glass plate washing machine as claimed in Claim 1, characterized in that all the brush rollers (8 to 11, 8a to 11a) are driven separately from one another.

3. A glass plate washing machine as claimed in Claim 1 or 2, characterized in that those ones of the brush rollers (8 to 11) which are disposed with adjustable spacing from the glass plate travel plane (6) are connected to the driven shaft (21) of the respective motor (19) associated with each of them, by means of a cardan shaft (20).

4. A glass plate washing machine as claimed in one of the preceding Claims, characterized in that the glass plate travel plane (6) extends substantially vertically.

5. A glass plate washing machine as claimed in Claims 3 and 4, characterized in that the motors (19) are disposed above the brush rollers (19).
